# EUROPÄISCHE PATENTSCHRIFT

(11) **EP 3 766 383 B1**
(45) Veröffentlichungstag und Bekanntmachung des Hinweises auf die Patenterteilung: **06.09.2023**
(21) Anmeldenummer: 20183601.2
(22) Anmeldetag: 02.07.2020
(51) Int. Cl.: A47B 61/00, A47B 73/00, A47B 96/02, A47B 96/14, A47B 47/02

(54) **REGALBODENBAUSATZ**
SHELVING KIT
MODULE DE FOND DE RAYONNAGE

(30) Priorität: 16.07.2019 DE 202019103914 U
(43) Veröffentlichungstag der Anmeldung: 20.01.2021
(73) Patentinhaber: Regalfuchs GmbH & Co. KG, 81929 München (DE)
(72) Erfinder: Gerwien, Alexander, 85757 Karlsfeld (DE); Gerwien, Andreas, 85591 Vaterstetten (DE)
(74) Vertreter: Manitz Finsterwald Patent- und Rechtsanwaltspartnerschaft mbB

(56) Entgegenhaltungen:
- DE-U1- 20 007 202
- US-A1- 2013 284 686

## Beschreibung

Die Erfindung betrifft einen Regalbodenbausatz, insbesondere für Systemregale mit vertikalen Pfosten und die Pfosten verbindenden horizontalen Streben, mit zwei Längsleisten und einer oder mehreren Querleisten, die mit ihren beiden Enden jeweils an einer der beiden Längsleisten verankerbar sind und mit diesen im montierten Zustand den Regalboden aufspannen.

Systemregale aus vertikalen Pfosten und horizontalen Streben können platzsparend verpackt und versandt werden. Die Einzelteile werden dann vor Ort montiert. In das montierte Regal können Regalböden verschiedener Art eingesetzt werden.

Ein Regallager mit zumindest zwei sich im Wesentlichen vertikal erstreckenden Wangen und zumindest zwei sich im Wesentlichen horizontal erstreckenden Querträgern, die jeweils in im Wesentlichen gleicher Höhe des Regallagers die Wangen miteinander verbinden, ist aus der DE 200 07 202 U1 bekannt. Zwischen den Querträgern ist zumindest ein sich im Wesentlichen horizontal erstreckendes Bodenelement anordenbar, auf dessen Oberseite das Lagergut zur Anlage bringbar ist, wobei die Querträger aus einem im Querschnitt offenen Längsprofil hergestellt sind.

Aufgabe der Erfindung ist es, einen Regalbodenbausatz anzugeben, der ebenfalls platzsparend verpackt und versandt werden kann und der zudem einfach herzustellen und zu montieren ist.

Diese Aufgabe wird durch einen Regalbodenbausatz der genannten Art gelöst, bei dem die Längsleisten mindestens abschnittsweise ein U-Profil mit einem ersten Profilschenkel, einem gegenüberliegenden zweiten Profilschenkel und einer die Profilschenkel verbindenden Basis umfassen und bei dem in jeweils einem ersten U-Profilschenkel mindestens eine Durchtrittsöffnung zum Einsetzen des Endes einer Querleiste vorhanden ist, wobei die Längsleisten zum Einhängen in Horizontalstreben eines Systemregals ausgebildet sind.

Der erfindungsgemäße Bausatz besteht im Wesentlichen nur aus U-Profilen und Querleisten, die bevorzugt als Rundrohre ausgebildet sind. Die Querleisten müssen bei der Montage lediglich in die Aussparungen zweier gegenüberliegend angeordneter U-Profile eingesteckt werden. Durch die Verwendung von U-Profilen für die Längsleisten erhält der Regalboden zudem eine hohe Festigkeit. Über eine Variation der Länge der Querleisten können besonders einfach Regalböden unterschiedlicher Tiefe zur Verfügung gestellt werden.

Die Längsleisten des erfindungsgemäßen Regalbodenbausatzes sind zum Einhängen in Horizontalstreben eines Systemregals ausgebildet. Der Regalboden braucht dann nicht selbst Verbindungsmittel zu den vertikalen Pfosten des Systemregals aufzuweisen. Durch das einfache Einhängen in die horizontalen Streben des Systemregals wird der Regalboden sicher mit dem Regal verbunden und stabilisiert.

Nach einer weiteren vorteilhaften Ausgestaltung der Erfindung ist jeweils auf der zum zweiten U-Profilschenkel weisenden Seite des ersten U-Profilschenkels eine Anschlagwand am U-Profil befestigt, welche den Durchtritt der Querleiste begrenzt. Hierdurch wird die Montage des Regalbodens weiter vereinfacht. Die Querleisten werden automatisch richtig positioniert und behindern nicht ein Einhängen der Längsleisten in die Horizontalstreben eines Systemregals.

Besonders bevorzugt ist die Anschlagwand an das U-Profil angeformt, insbesondere durch Abkanten des ersten U-Profilschenkels, der hierfür eine größere Länge aufweist als der zweite Schenkel. Eine andere geeignete Möglichkeit besteht darin, die Anschlagwand stoffschlüssig mit dem U-Profil zu verbinden, beispielsweise durch Schweißen oder Löten.

Grundsätzlich genügt es, wenn sich die Anschlagwand nur hinter den Durchtrittsöffnungen des U-Profilschenkels befindet. Bevorzugt ist es jedoch, wenn sich die Anschlagwand über die gesamte Länge des U-Profils erstreckt. Dies ist insbesondere von der Herstellung her günstig.

Der freie Abstand zwischen den beiden U-Profilschenkeln, oder zwischen der Anschlagwand und dem zweiten Profilschenkel ist bevorzugt größer, insbesondere geringfügig größer, als die Breite der Horizontalstreben eines zugehörigen Systemregals in der Aufspannebene des Regalbodens. Hierdurch kann der Regalboden leicht in die Horizontalstreben eingehängt und ein sicherer Sitz des Regalbodens auf den Horizontalstreben des Systemregals gewährleistet werden.

Die Längsleisten sind insbesondere als durchgängiges U-Profil ausgebildet. Sie können dadurch kostengünstig als Strangprofil hergestellt und auf die jeweils gewünschte Länge abgelängt werden.

Die Anzahl der Durchtrittsöffnungen im U-Profilschenkel kann entsprechend des gewünschten Einsatzes des Regalbodens gewählt werden. Bevorzugt ist es jedoch, wenn eine Vielzahl von Durchtrittsöffnungen vorgesehen ist, insbesondere zumindest im Wesentlichen über die gesamte Länge der Längsleisten verteilt. Dadurch kann der Nutzer des Regalbodens die Ausgestaltung des Regalbodens variieren. Beispielsweise können die Abstände zwischen zwei aufeinanderfolgenden Querleisten so gewählt werden, dass diese eine Weinflasche tragen können.

Besonders bevorzugt ist es, wenn der Abstand aufeinanderfolgender Durchtrittsöffnungen einem festen Rastermaß entspricht. Dies ist zum einen günstig für die Herstellung des Regalbodenbausatzes und erlaubt zum anderen eine einfache Montage für unterschiedliche Einsatzzwecke.

Die Durchtrittsöffnungen können insbesondere als runde oder längliche Ausstanzungen und die Längsleisten als Rundstäbe, insbesondere aus Vollmaterial, ausgebildet sein, wobei der Durchmesser bzw. die Breite der Ausstanzungen geringfügig größer ist als der Durchmesser der Rundstäbe. Besonders bevorzugt ist der Durchmesser bzw. die Breite ca. 1 mm größer. Ausstanzungen sind einfach in der Herstellung, Rundstäbe aus Vollmaterial besonders kostengünstig.

Nach einer anderen Ausgestaltung der Erfindung sind die Durchtrittsöffnungen ausgehend vom ersten Profilschenkel bis in die Basis geführt, so dass die Querleisten von der Basis her in die Durchtrittsöffnungen einführbar sind. Hierdurch ist der Regalboden noch leichter montierbar. Insbesondere können die Längsleisten bei entsprechender Ausgestaltung zunächst in Horizontalstreben eines Systemregals eingehängt werden. Anschließend müssen die Querleisten nur noch von oben her in die Durchtrittsöffnungen zweier gegenüberliegender Längsleisten eingeführt werden.

Um ein passgenaues Einführen der Querleisten in die Durchtrittsöffnungen bei dieser Ausgestaltung zu ermöglichen, ist bevorzugt am freien Ende des ersten Profilschenkels jeweils ein zum zweiten Profilschenkel weisender Abstandhalter vorgesehen, wobei die Erstreckung des Abstandshalters zum zweiten Schenkel hin zumindest der Erstreckung der Durchtrittsöffnung in die Basis entspricht. Damit kann sichergestellt werden, dass die Querleisten beim Einführen in die Durchtrittsöffnungen von der Basis her ohne weiteres an den Horizontalstreben des Systemregals vorbeigeführt werden können.

Ausführungsbeispiele der Erfindung sind in der Zeichnung dargestellt und werden nachfolgend beschrieben.

Es zeigen, jeweils in schematischer Darstellung,
- Fig. 1: eine perspektivische Seitenansicht einer Längsleiste eines ersten Ausführungsbeispiels eines erfindungsgemäßen Regalbodenbausatzes,
- Fig. 2: eine perspektivische Ansicht auf einen Abschnitt einer Längsleiste des ersten Ausführungsbeispiels mit eingesetzter Querleiste auf einer Horizontalstrebe eines Systemregals,
- Fig. 3: ein Systemregal mit einem erfindungsgemäßen Regalboden in einer ersten Nutzungsvariante,
- Fig. 4: ein Systemregal mit einem erfindungsgemäßen Regalboden in einer zweiten Nutzungsvariante,
- Fig. 5: eine Seitenansicht einer Längsleiste einer zweiten Ausführungsform des erfindungsgemäßen Regalbodenbausatzes,
- Fig. 6: eine perspektivische Ansicht auf einen Abschnitt der Längsleiste von Fig. 5 mit eingesetzter Querleiste,
- Fig. 7: eine perspektivische Ansicht auf einen Abschnitt einer Längsleiste des zweiten Ausführungsbeispiels mit eingesetzter Querleiste auf einer Horizontalstrebe eines Systemregals,
- Fig. 8: eine Draufsicht auf die Stirnseite einer Längsleiste gemäß einer dritten Ausführungsform des erfindungsgemäßen Regalbodenbausatzes und
- Fig. 9: eine perspektivische Ansicht auf einen Abschnitt einer Längsleiste des dritten Ausführungsbeispiels mit eingesetzter Querleiste auf einer Horizontalstrebe eines Systemregals.

Die in Fig. 1 dargestellte Längsleiste 1 besteht aus einem U-Profil mit einem ersten Profilschenkel 2 und einem zweiten Profilschenkel 3 sowie einer die beiden Profilschenkel verbindenden Basis 4. In dem ersten Profilschenkel 2 ist eine Vielzahl von runden Durchtrittsöffnungen 5 vorgesehen, die entsprechend einem festen Rastermaß über die Länge der Längsleiste 1 verteilt angeordnet sind. Der Abstand aufeinanderfolgender Durchtrittsöffnungen beträgt beispielsweise 30 mm.

Wie man insbesondere in Fig. 2 erkennt, ist an dem ersten Schenkel 2 der Längsleiste 1 eine Anschlagwand 6 befestigt, die sich zwischen dem ersten Profilschenkel 2 und dem zweiten Profilschenkel 3 befindet und den Durchtritt eines Profilstabs 7 durch die Durchtrittsöffnungen 5 begrenzt. Der Profilstab 7, von dem in Fig. 2 nur der Endabschnitt gezeigt ist, bildet eine Querleiste des Regalbodens. Das andere Ende des Profilstabs 7 ist ebenfalls in eine Durchtrittsöffnung 5 einer zweiten Längsleiste 1 eingesteckt, die parallel zur ersten Längsleiste 1 angeordnet ist. Zusammen mit den Profilstäben 7 spannen die beiden Längsleisten 1 so einen Regalboden auf.

Wie in Fig. 2 zudem angedeutet ist, können die Längsleisten 1 des Regalbodens in Horizontalstreben 8 eines Systemregals 9 eingehängt werden, wie es in den Fig. 3 und 4 gezeigt ist. Hierfür ist der Abstand a zwischen der Anschlagwand 6 und dem zweiten Profilschenkel 3 geringfügig größer ausgebildet als die Breite b der Horizontalstrebe 8.

In Fig. 3 ist ein Systemregal 9 mit einem erfindungsgemäßen Regalboden 10 dargestellt, bei dem Profilstreben 7 mit einem solchen Abstand in entsprechende Durchtrittsöffnungen 5 der Längsleisten 1 eingesteckt sind, dass eine Flasche 11 zwischen zwei benachbarten Profilstreben 7 gelagert werden kann. In Fig. 4 ist ein Systemregal 9 gezeigt, bei dem ein erfindungsgemäßer Regalboden 10 mit lediglich einer Profilstrebe 7 versehen ist. Diese kann als Kleiderstange verwendet werden, in welche ein Kleiderbügel 12 eingehängt werden kann. Eine weitere Möglichkeit besteht darin, zwei Streben 7 im Abstand eines Hängeregisters vorzusehen. Damit kann der Regalboden als Hängeregister dienen. Das Systemregal 9 ist jeweils aus vertikalen Pfosten 13 und horizontalen Streben 8 gebildet, wobei die horizontalen Streben 8 in die Pfosten 13 eingehängt sind. Das Systemregal 9 ist daher ebenfalls als Bausatz herstellbar und vom Nutzer selbst montierbar. Die Fig. 3 und 4 zeigen zudem herkömmliche Regalböden 14.

Die in den Fig. 5 bis 7 dargestellte Längsleiste 1 des zweiten Ausführungsbeispiels besteht ebenfalls aus einem U-Profil mit einem ersten Profilschenkel 2 und einem zweiten Profilschenkel 3 sowie einer die beiden Profilschenkel verbindenden Basis 4. Die in dem ersten Profilschenkel 2 vorgesehenen Durchtrittsöffnungen 5 sind nun aber nicht wie beim ersten Ausführungsbeispiel rund ausgeführt, sondern als Langlöcher, die ausgehend vom ersten Profilschenkel 2 bis in die Basis 4 geführt sind. Wie man sieht, können dadurch die Querleisten 7 von der Basis 4 her in die Durchtrittsöffnungen 5 eingeführt werden. Das geschlossene Ende der Langlöcher 5 ist halbkreisförmig ausgebildet. Als Rundstäbe ausgeführte Profilstreben 7 können dadurch sicher gelagert werden. Um ein sicheres Einführen auch bei auf einer Horizontalstrebe 8 eines Systemregals aufgesetzter Längsleiste 1 zu ermöglichen, ist der erste Profilschenkel 2 an seinem freien Ende in Richtung auf den zweiten Profilschenkel 3 zur Bildung eines Abstandhalters 15 abgekantet. Der Abstandshalter 15 erstreckt sich dabei zumindest soweit in Richtung auf den zweiten Profilschenkel 3, wie die Durchtrittsöffnung 5 in die Basis 4, bevorzugt jedoch etwas mehr, so dass ein Einführen der Querleiste 7 von der Basis 4 her in jedem Fall sicher möglich ist.

Das in den Fig. 8 und 9 dargestellte dritte Ausführungsbeispiel der Erfindung stimmt weitgehend mit dem zweiten Ausführungsbeispiel überein. Anstelle des Abstandhalters 15 ist hier jedoch mit dem ersten Profilschenkel 2 ein L-Profil 16 verbunden, dessen einer Schenkel 17 sich vom freien Ende des ersten Schenkels 2 in Richtung auf den zweiten Schenkel 3 erstreckt und dessen zweiter Schenkel 18 vom Ende des ersten Schenkels 17 bis zur Basis 4 geführt ist. Wie man in Fig. 9 erkennt, entspricht der Abstand a zwischen dem zweiten Schenkel 18 des L-förmigen Profils 16 und dem zweiten Schenkel 3 wiederum in etwa der Breite b der Horizontalstrebe 8. Damit wird wiederum ein sicherer Sitz der Längsleiste 1 auf der Horizontalstrebe 8 sichergestellt.

Wie sich aus den vorstehenden Ausführungen ergibt, ist der erfindungsgemäße Regalbodenbausatz besonders einfach in der Herstellung sowie in der Montage. Durch das Einhängen in Horizontalstreben 8 eines Systemregals ergibt sich eine hohe Stabilität. Durch die Vielzahl von Durchtrittsöffnungen 5 in den Längsleisten 1 ergibt sich zudem eine große Variabilität des Einsatzes des erfindungsgemäßen Regalbodens.

### Bezugszeichenliste

- 1: Längsleiste
- 2: erster Schenkel
- 3: zweiter Schenkel
- 4: Basis
- 5: Durchtrittsöffnung
- 6: Anschlagwand
- 7: Querleiste
- 8: Horizontalstrebe
- 9: System regal
- 10: Regalboden
- 11: Flasche
- 12: Kleiderbügel
- 13: Pfosten
- 14: Regalboden
- 15: Abstandshalter
- a: Abstand
- b: Breite

## Patentansprüche

1. Regalbodenbausatz, insbesondere für Systemregale (9) mit vertikalen Pfosten (13) und die Pfosten (13) verbindenden horizontalen Streben (8), mit zwei Längsleisten (1) und einer oder mehreren Querleisten (7), die mit ihren beiden Enden jeweils an einer der beiden Längsleisten (1) verankerbar sind und mit diesen im montierten Zustand den Regalboden (10) aufspannen,
wobei
die Längsleisten (1) mindestens abschnittsweise ein U-Profil mit einem ersten Profilschenkel (2), einem zweiten Profilschenkel (3) und einer die Profilschenkel (2, 3) verbindenden Basis (4) umfassen, wobei in jeweils einem ersten U-Profilschenkel (2) mindestens eine Durchtrittsöffnung (5) zum Einsetzen des Endes einer Querleiste (7) vorhanden ist und **dadurch gekennzeichnet, dass** die Längsleisten (1) zum Einhängen in Horizontalstreben (8) eines Systemregals (9) ausgebildet sind.

2. Regalbodenbausatz nach Anspruch 1,
**dadurch gekennzeichnet, dass**
auf der zum zweiten U-Profilschenkel (3) weisenden Seite des ersten U-Profilschenkels (2) eine Anschlagwand (6) am U-Profil (1) befestigt ist, welche den Durchtritt der Querleiste (7) begrenzt.

3. Regalbodenbausatz nach Anspruch 2,
**dadurch gekennzeichnet, dass**
die Anschlagwand (6) an das U-Profil (1) angeformt ist, insbesondere durch Abkanten, oder dass die Anschlagwand (6) stoffschlüssig mit dem U-Profil (1) verbunden ist, insbesondere durch Löten oder Schweißen.

4. Regalbodenbausatz nach Anspruch 2 oder 3,
**dadurch gekennzeichnet, dass**
sich die Anschlagwand (6) zumindest im Wesentlichen längs des gesamten U-Profils (1) erstreckt.

5. Regalbodenbausatz nach einem der vorhergehenden Ansprüche,
**dadurch gekennzeichnet, dass**
der freie Abstand (a) zwischen den beiden U-Profilschenkeln (2, 3), oder zwischen der Anschlagwand (6) und dem zweiten Profilschenkel (3) größer ist, insbesondere geringfügig größer, als die Breite (b) der Horizontalstreben (8) des Systemregals in der Aufspannebene des Regalbodens (10).

6. Regalbodenbausatz nach einem der vorhergehenden Ansprüche,
**dadurch gekennzeichnet, dass**
die Längsleisten (1) ein durchgängiges U-Profil umfassen.

7. Regalbodenbausatz nach einem der vorhergehenden Ansprüche,
**dadurch gekennzeichnet, dass**
eine Vielzahl von Durchtrittsöffnungen (5) vorgesehen und insbesondere zumindest im Wesentlichen über die gesamte Länge der Längsleisten (1) verteilt angeordnet ist.

8. Regalbodenbausatz nach Anspruch 7,
**dadurch gekennzeichnet, dass**
der Abstand aufeinanderfolgender Durchtrittsöffnungen (5) einem festen Rastermaß entspricht.

9. Regalbodenbausatz nach einem der vorhergehenden Ansprüche,
**dadurch gekennzeichnet, dass**
die Durchtrittsöffnungen (5) als runde oder längliche Ausstanzungen und die Querleisten (7) als Rundstäbe, insbesondere aus Vollmaterial, ausgebildet sind, wobei der Durchmesser bzw. die Breite der Ausstanzungen geringfügig größer ist als der Durchmesser der Rundstäbe (7), bevorzugt ca. 1 mm größer.

10. Regalbodenbausatz nach einem der Ansprüche 1 bis 8,
**dadurch gekennzeichnet, dass**
die Durchtrittsöffnungen (5) ausgehend vom ersten Profilschenkel (2) bis in die Basis (4) geführt sind, so dass die Querleisten (7) von der Basis (4) her in die Durchtrittsöffnungen (5) einführbar sind, wobei das geschlossene Ende der Durchtrittsöffnungen bevorzugt halbkreisförmig ausgebildet ist.

11. Regalbodenbausatz nach Anspruch 10,
**dadurch gekennzeichnet, dass**
am freien Ende des ersten Profilschenkels (2) ein zum zweiten Profilschenkel (3) weisender Abstandshalter (15) vorgesehen ist, insbesondere in Form eines abgekanteten Abschnitts des ersten Profilschenkels (2), wobei die Erstreckung des Abstandshalters (15) zum zweiten Profilschenkel (3) hin zumindest der Erstreckung der Durchtrittsöffnung (5) in die Basis (4) entspricht, insbesondere geringfügig größer ist.

12. Regalboden, hergestellt aus einem Regalbodenbausatz nach einem der vorhergehenden Ansprüche.

13. System regal mit vertikalen Pfosten (13), an den Pfosten (13) verankerten oder verankerbaren Horizontalstreben (8) und mindestens einem Regalboden (10) nach Anspruch 12 oder einem Regalbodenbausatz nach einem der Ansprüche 1 bis 11, wobei der Regalboden bevorzugt mit seinen beiden U-Profilen (1) in zwei gegenüberliegende Horizontalstreben (8) des Systemregals (9) eingehängt oder einhängbar ist.

## Claims

1. A shelf kit, in particular for system shelves (9) having vertical posts (13) and horizontal struts (8) connecting the posts (13), having two longitudinal strips (1) and one or more transverse strips (7) which can be anchored with their two ends at one of the two longitudinal strips (1) in each case and which span the shelf (10) in the assembled state with said two ends,
wherein
the longitudinal strips (1) at least sectionally comprise a U-profile having a first profile limb (2), a second profile limb (3) and a base (4) connecting the profile limbs (2, 3), wherein at least one passage opening (5) for inserting the end of a transverse strip (7) is present in a respective first U-profile limb (2) and **characterized in that** the longitudinal strips (1) are configured to be hung in horizontal struts (8) of a system shelf (9).

2. A shelf kit in accordance with claim 1,
**characterized in that**,
at the side of the first U-profile limb (2) facing the second U-profile limb (3), an abutment wall (6) is fastened to the U-profile (1) and limits the passage of the transverse strip (7).

3. A shelf kit in accordance with claim 2,
**characterized in that**
the abutment wall (6) is molded to the U-profile (1), in particular by folding, or **in that** the abutment wall (6) is connected in a bonded manner to the U-profile (1), in particular by soldering or welding.

4. A shelf kit in accordance with claim 2 or 3,
**characterized in that**
the abutment wall (6) extends at least substantially along the entire U-profile (1).

5. A shelf kit in accordance with any one of the preceding claims,
**characterized in that**
the free spacing (a) between the two U-profile limbs (2, 3) or between the abutment wall (6) and the second profile limb (3) is greater, in particular slightly greater, than the width (b) of the horizontal struts (8) of the system shelf in the spanned plane of the shelf (10).

6. A shelf kit in accordance with any one of the preceding claims,
**characterized in that**
the longitudinal strips (1) comprise a continuous U-profile.

7. A shelf kit in accordance with any one of the preceding claims,
**characterized in that**
a plurality of passage openings (5) are provided and are in particular arranged distributed at least substantially over the entire length of the longitudinal strips (1).

8. A shelf kit in accordance with claim 7,
**characterized in that**
the spacing of consecutive passage openings (5) corresponds to a fixed grid dimension.

9. A shelf kit in accordance with any one of the preceding claims,
**characterized in that**
the passage openings (5) are formed as round or elongate punched-out portions and the transverse strips (7) are formed as round bars, in particular of solid material, with the diameter or the width of the punched-out portions being slightly larger than the diameter of the round bars (7), preferably approximately 1 mm larger.

10. A shelf kit in accordance with any one of the claims 1 to 8,
**characterized in that**
the passage openings (5), starting from the first profile limb (2), are guided into the base (4) so that the transverse strips (7) can be introduced into the passage openings (5) from the base (4), with the closed end of the passage openings preferably being semicircular.

11. A shelf kit in accordance with claim 10,
**characterized in that**
a spacer (15), in particular in the form of a folded-over section of the first profile limb (2), facing towards the second profile limb (3) is provided at the free end of the first profile limb (2), with the extent of the spacer (15) towards the second profile limb (3) at least corresponding to the extent of the passage opening (5) into the base (4), in particular being slightly larger.

12. A shelf made from a shelf kit in accordance with any one of the preceding claims.

13. A system shelf comprising vertical posts (13), horizontal struts (8) which are anchored or can be anchored at the posts (13) and at least one shelf (10) in accordance with claim 12 or a shelf kit in accordance with any one of the claims 1 to 11, wherein the shelf is preferably hung or can be hung with its two U-profiles (1) into two oppositely disposed horizontal struts (8) of the system shelf (9).

## Revendications

1. Ensemble formant tablette de rayonnage, en particulier pour des rayonnages modulaires (9) munis de montants verticaux (13) et d'entretoises horizontales (8) reliant les montants (13), comprenant deux baguettes longitudinales (1) et une ou plusieurs baguettes transversales (7) dont les deux extrémités peuvent être ancrées chacune à l'une des deux baguettes longitudinales (1) et qui, à l'état monté, définissent avec ces dernières la tablette de rayonnage (10),
dans lequel
les baguettes longitudinales (1) présentent au moins localement un profilé en U ayant une première branche de profilé (2), une deuxième branche de profilé (3) et une base (4) reliant les branches de profilé (2, 3),
dans une première branche de profilé en U (2) respective, il est prévu au moins une ouverture de passage (5) pour insérer l'extrémité d'une baguette transversale (7),
**caractérisé en ce que**
les baguettes longitudinales (1) sont conçues pour être accrochées dans des entretoises horizontales (8) d'un rayonnage modulaire (9).

2. Ensemble formant tablette de rayonnage selon la revendication 1,
**caractérisé en ce que**
sur le côté de la première branche de profilé en U (2) dirigé vers la deuxième branche de profilé en U (3), une paroi de butée (6) est fixée au profilé en U (1), laquelle délimite le passage de la baguette transversale (7).

3. Ensemble formant tablette de rayonnage selon la revendication 2,
**caractérisé en ce que**
la paroi de butée (6) est conformée sur le profilé en U (1), en particulier par pliage, ou
**en ce que** la paroi de butée (6) est reliée au profilé en U (1) par coopération de matière, en particulier par brasage ou soudage.

4. Ensemble formant tablette de rayonnage selon la revendication 2 ou 3,
**caractérisé en ce que**
la paroi de butée (6) s'étend au moins sensiblement le long de la totalité du profilé en U (1).

5. Ensemble formant tablette de rayonnage selon l'une des revendications précédentes,
**caractérisé en ce que**
la distance libre (a) entre les deux branches de profilé en U (2, 3) ou entre la paroi de butée (6) et la deuxième branche de profilé (3) est plus grande, en particulier légèrement plus grande, que la largeur (b) des entretoises horizontales (8) du rayonnage modulaire dans le plan défini par la tablette de rayonnage (10).

6. Ensemble formant tablette de rayonnage selon l'une des revendications précédentes,
**caractérisé en ce que**
les baguettes longitudinales (1) comprennent un profilé en U continu.

7. Ensemble formant tablette de rayonnage selon l'une des revendications précédentes,
**caractérisé en ce que**
il est prévu une pluralité d'ouvertures de passage (5) qui sont en particulier réparties au moins sensiblement sur toute la longueur des baguettes longitudinales (1).

8. Ensemble formant tablette de rayonnage selon la revendication 7,
**caractérisé en ce que**
la distance entre les ouvertures de passage (5) successives correspond à une dimension de trame fixe.

9. Ensemble formant tablette de rayonnage selon l'une des revendications précédentes,
**caractérisé en ce que**
les ouvertures de passage (5) sont réalisées sous forme de découpes rondes ou allongées, et les baguettes transversales (7) sont réalisées sous forme de barres rondes, en particulier en matériau plein, le diamètre ou la largeur des découpes étant légèrement supérieur(e), de préférence d'environ 1 mm, au diamètre des barres rondes (7).

10. Ensemble formant tablette de rayonnage selon l'une des revendications 1 à 8,
**caractérisé en ce que**
les ouvertures de passage (5) sont menées à partir de la première branche de profilé (2) jusque dans la base (4), de sorte que les baguettes transversales (7) peuvent être insérées dans les ouvertures de passage (5) à partir de la base (4), l'extrémité fermée des ouvertures de passage étant de préférence de forme semi-circulaire.

11. Ensemble formant tablette de rayonnage selon la revendication 10,
**caractérisé en ce que**
à l'extrémité libre de la première branche de profilé (2) est prévue un élément d'écartement (15) dirigé vers la deuxième branche de profilé (3), en particulier sous la forme d'une portion repliée de la première branche de profilé (2), l'extension de l'élément d'écartement (15) vers la deuxième branche de profilé (3) correspondant au moins, en particulier étant légèrement supérieure, à l'extension de l'ouverture de passage (5) dans la base (4).

12. Tablette de rayonnage réalisée à partir d'un ensemble formant tablette de rayonnage selon l'une des revendications précédentes.

13. Rayonnage modulaire comprenant des montants verticaux (13), des entretoises horizontales (8) ancrées ou pouvant être ancrées sur les montants (13), et au moins une tablette de rayonnage (10) selon la revendication 12 ou un ensemble formant tablette de rayonnage selon l'une des revendications 1 à 11, la tablette de rayonnage étant de préférence accrochée ou pouvant être accrochée par ses deux profilés en U (1) dans deux entretoises horizontales opposées (8) du rayonnage modulaire (9).
